# FASCICULE DE BREVET EUROPEEN

(11) **EP 2 018 894 B1**
(45) Date de publication et mention de la délivrance du brevet: **26.11.2014**
(21) Numéro de dépôt: 08354039.3
(22) Date de dépôt: 13.06.2008
(51) Int. Cl.: A62B 1/14, A63B 29/02

(54) **Descendeur autobloquant à poignée débrayable**
Selbstblockierendes Abseilgerät mit entkoppelbarem Griff
Self-locking abseiling device with disengageable handle

(30) Priorité: 26.07.2007 FR 0705481
(43) Date de publication de la demande: 28.01.2009
(73) Titulaire: Zedel, 38920 Crolles (FR)
(72) Inventeur: Petzl, Paul, 38530 Barraux (FR); Maurice, Alain, 38660 Saint Hilaire du Touvet (FR); Chabod, Pierre Olivier, 38190 Villard Bonnot (FR)
(74) Mandataire: Hecké, Gérard

(56) Documents cités:
- EP-A- 0 688 581

## Description

### Domaine technique de l'invention

L'invention est relative à un descendeur autobloquant pour la descente le long d'une corde, comprenant :
- une poulie conformée en came rotative entre une position de blocage de la corde contre un patin, et une position de déblocage,
- une poignée d'actionnement de la poulie pour assurer dans une position intermédiaire le déblocage manuel de la corde,
- et un mécanisme à liaison mécanique interruptible entre la poulie et la poignée après dépassement de ladite position intermédiaire provoquant le débrayage de la poulie et le retour automatique de la came vers la position de blocage.

### État de la technique

Le document EP 688581 de la demanderesse décrit un descendeur du genre mentionné, dans lequel la poignée d'actionnement manuel est connectée à la poulie par une liaison mécanique à genouillère. Le mouvement de descente de l'utilisateur est autorisé lors du passage de la poignée vers une position intermédiaire permettant le déblocage de la came. Un double blocage de la corde est possible dans l'état de charge pour deux positions distinctes de la poignée :
- soit une position relevée après relâchement de la poignée,
- soit après débrayage de la liaison mécanique lors de l'abaissement de la poignée au-delà de la position intermédiaire.

Après débrayage, il est nécessaire de réarmer le mécanisme pour rétablir la liaison mécanique. Le seuil de débrayage dépend de la position angulaire de la poignée, et de l'effort à fournir en fonction de la charge appliquée à l'appareil.

### Objet de l'invention

L'objet de l'invention consiste à réaliser un descendeur autobloquant à débrayage contrôlé de la liaison mécanique entre la poulie et la poignée.

Le descendeur selon l'invention est **caractérisé en ce que** le mécanisme comporte un sélecteur accouplé à un organe de manoeuvre destiné à occuper une position active ou une position inactive, respectivement pour inhiber ou autoriser le débrayage de la poulie.

L'organe de manoeuvre du sélecteur vient en butée en position active avec un bossage fixe pour empêcher tout déplacement poursuivi de la poignée au-delà de la position intermédiaire.

Selon un mode de réalisation préférentiel, la liaison mécanique du mécanisme comporte une genouillère autorisant la venue de l'organe de manoeuvre contre le bossage avant le dépassement de point mort de la genouillère. Cette dernière est composée d'un doigt d'entraînement solidaire de la poulie, et d'une biellette de transmission montée à pivotement à l'intérieur d'une embase solidaire de la poignée. L'organe de manoeuvre comprend de préférence une rampe circulaire reliée par une tringle à un bouton-poussoir associé à la poignée.

Dans le cas d'un organe de manoeuvre monostable soumis à l'action de rappel d'un ressort, le relâchement du sélecteur assure la remise en service automatique de la fonction débrayage.

L'organe de manoeuvre peut également être bistable, le passage de la position active vers la position inactive, et vice-versa, intervenant à chaque impulsion de commande sur le sélecteur.

### Description sommaire des dessins

D'autres avantages et caractéristiques ressortiront plus clairement de la description qui va suivre d'un mode de réalisation de l'invention, donné à titre d'exemple non limitatif et représenté aux dessins annexés, dans lesquels :
- la figure 1 est une vue schématique du descendeur équipé du sélecteur selon l'invention, la poignée étant représentée en position relevée, et le sélecteur en position inactive ;
- la figure 1B montre une vue en coupe selon la ligne 2-2 de la figure 1A ;
- les figures 2A-2D illustrent différentes phases de fonctionnement du descendeur lorsque le sélecteur est en position inactive autorisant le débrayage ;
- les figures 3A et 3B montrent le fonctionnement du descendeur lorsque le sélecteur est en position active neutralisant le débrayage en stoppant le déplacement de la poignée au-delà de la position intermédiaire, et avant le dépassement du point mort de la genouillère.

### Description détaillée de l'invention

En référence aux figures, un descendeur 10 de sécurité comporte une poulie 11 conformée en came 12, et équipée en plus d'une gorge 13 d'enroulement de la corde. La poulie 11 est montée à rotation limitée autour d'un premier axe 14, et coopère avec une surface de freinage 15 d'un patin 16 fixe pour bloquer ou débloquer la corde 17. L'axe 14 et le patin 16 sont portés par un premier flasque 18 fixe, lequel s'étend parallèlement par rapport à un deuxième flasque mobile (non représenté) de forme similaire, et monté à basculement pour autoriser la mise en place de la corde 17.

Chaque flasque comporte à sa base un orifice 19 destiné à l'accrochage d'un mousqueton pour l'attache du descendeur au harnais de l'utilisateur. Un ressort de rappel (non représenté) du type à torsion, est enfilé sur l'axe 14, et sollicite la poulie 11 vers la position de déblocage lorsque la tension sur la corde 17 est inférieure à un seuil prédéterminé. L'écartement d1 entre la came 12 et la surface de freinage 16 du patin est alors maximum.

La poulie 11 est accouplée à un doigt d'entraînement 20 coopérant avec un mécanisme 21, lequel est piloté par une poignée 22 d'actionnement pour assurer le déblocage manuel de la corde 17. Le mécanisme 21 est doté d'une biellette de transmission 23 montée à pivotement sur un deuxième axe 24 à l'intérieur d'une embase 25 circulaire en forme de tambour solidaire de la poignée 22.

Le doigt d'entraînement 20 est formé par un levier curviligne articulé sur un troisième axe 28 solidaire de la poulie 11 mobile, et traversant une lumière oblongue du premier flasque 18. Le doigt 20 est équipé en plus d'un redan 26, et l'extrémité de la biellette de transmission 23 est pourvue d'une butée 27 destinée à venir en engagement contre le redan 26 pour assurer l'entraînement en rotation de la poulie 11 lors de l'actionnement de la poignée 22.

Le doigt d'entraînement 20 et la biellette de transmission 23 forment une genouillère à passage de point mort, lequel correspond à l'alignement des axes 28, 24 avec la zone de contact de la butée 27 sur le redan 26. La liaison mécanique entre la poignée 22 et la poulie 11 est établie lorsque la butée 27 de la biellette de transmission 23 est logée dans le redan 26 du doigt d'entraînement 20. La genouillère reste stable jusqu'à une position intermédiaire de la poignée 22. La came 12 est écartée du patin 15, et permet le mouvement de descente de l'utilisateur suite au déblocage de la corde 17.

Un abaissement poursuivi de la poignée 22 au-delà de la position intermédiaire provoque le basculement de la genouillère, et la brisure de la liaison mécanique entre le doigt d'entraînement 20 et la biellette de transmission 23. Il en résulte un effet de débrayage de la poulie 11 du descendeur 10, et le retour automatique de la came 12 vers une position de blocage sous l'action de la tension de la corde 17. Pour réarmer !e mécanisme 21, il suffit d'inverser le sens de manoeuvre de la poignée 22 depuis la position débrayée jusqu'à la position intermédiaire ou la position relevée, de manière à rétablir la liaison mécanique entre le doigt d'entraînement 20 et la biellette de transmission 23.

La fonction anti-panique d'un tel descendeur autobloquant est connue et décrite en détail dans le document EP 688581 de la demanderesse. Dans l'état de charge du descendeur 10, la présence de la liaison mécanique interruptible entre la poignée 22 et la poulie 11 permet de conserver le blocage de la corde 17 après débrayage de la poulie 11, sans maintenir un effort sur la poignée 22. L'utilisateur qui relâche ou qui s'agrippe à la poignée 22 (en situation de panique), se trouve ainsi en sécurité totale grâce au mécanisme à double blocage de la corde, respectivement en position relevée et en position abaissée et débrayée de la poignée 22.

Selon l'invention, le mécanisme 21 du descendeur 10 comporte de plus un sélecteur 29 de commande destiné à autoriser ou à inhiber le débrayage de la liaison mécanique entre le doigt d'entraînement 20 et la biellette de transmission 23. Le sélecteur 29 comprend un bouton poussoir 30 situé en bout de la poignée 22, et relié par une tringle 31 à un organe de manoeuvre 32 mobile conservant la fonction débrayage en position inactive, ou condamnant ladite fonction en position active.

L'organe de manoeuvre 32 peut être bistable, ou monostable s'il coopère avec un ressort de rappel. Il est formé à titre d'exemple par une rampe 33 de forme circulaire logée dans l'embase 25, et ayant une face 34 inclinée à l'opposé de la tringle 31. Le troisième axe 28 du doigt d'entraînement 20 porte un bossage 35 servant de butée de fin de course pour la rampe 33 .

Des pions de guidage 36 sont solidarisés à l'embase 25, et sont logés dans des lumières 37 oblongues du secteur 33 pour guider ce dernier selon un mouvement circulaire lors de l'enfoncement du bouton-poussoir 30.

Le fonctionnement du mécanisme 21 de commande du descendeur 10 est le suivant :

### Sélecteur 29 dans l'état inactif (figures 2A-2D)

Le bouton-poussoir 30 du sélecteur 29 n'est pas activé, et reste en saillie de manière à autoriser la fonction anti-panique.

Sur la figure 2A, la poignée 22 se trouve en position relevée, et la came 12 bloque la corde 17 contre le patin 16 suite à la tension F1 exercée sur le brin supérieur de la corde. La rotation de la poignée 22 dans le sens de la flèche F2 amorce le mouvement de descente de l'utilisateur suite au déblocage de la came 12 autorisé par la liaison mécanique de la genouillère formée par le doigt d'entraînement 20 et la biellette de transmission 23.

Sur la figure 2B, la poignée 22 est déplacée dans la position intermédiaire correspondant à l'ouverture maximum de la came 12. La genouillère devient instable suite à l'alignement (voir traits en pointillés) des axes 28 et 24 avec la zone de contact de la butée 27 avec le redan 26.

La figure 2C montre le basculement de la genouillère lors du déplacement poursuivi de la poignée 22 (flèche F3) au-delà de la position intermédiaire.

La rampe 33 coopère avec le doigt d'entraînement 20 pour faire pivoter la biellette de transmission 23 sur son axe 24.

La figure 2D illustre la phase de débrayage, la liaison mécanique de la genouillère étant brisée suite à l'échappement de la biellette de transmission 23. La poignée 22 n'est plus liée à celui de la poulie 11, provoquant le retour de la came 12 vers la position de blocage.

### Sélecteur 29 dans l'état actif (figures 3A-3B)

Le bouton-poussoir 30 du sélecteur 29 est maintenu enfoncé pour inhiber la fonction anti-panique.

Sur la figure 3A, la poignée 22 se trouve en position relevée, et la pression exercée sur le bouton-poussoir 30 permet d'avancer en rotation la rampe 33 le long de la périphérie de l'embase 25. La came 12 reste en position de blocage comme dans la figure 2A. L'abaissement progressif de la poignée 22 (flèche F2) vers la position intermédiaire (figure 3B), provoque le déblocage de la corde 17 par écartement de la came 12, et la venue en butée de la face 34 inclinée de la rampe 33 contre le bossage 35 du doigt 20 avant le dépassement du point mort de la genouillère.

Tout mouvement de rotation forcée de la poignée 22 est alors impossible et inhibe le débrayage de la liaison mécanique tant que le bouton-poussoir 30 du sélecteur 29 est maintenu enfoncé. La came 12 reste en position de déblocage, et autorise le mouvement de descente de l'utilisateur.

Le relâchement du bouton-poussoir 30 écarte la rampe 33 du bossage 35, et permet la remise en service automatique de la fonction de débrayage anti-panique.

Tout déplacement forcé de la poignée 22 au-delà de la position intermédiaire entraîne une réaction de la face 34 inclinée de la rampe 33 sur le bossage 35 qui tend à ramener la rampe 33 en sens inverse. Ce mouvement de rotation inverse de la rampe 33 entraîne la translation du bouton-poussoir 30, et crée un effort tendant à s'opposer à celui du pousse de l'utilisateur pour maintenir le bouton-poussoir 30 enfoncé.

## Revendications

1. Descendeur autobloquant pour la descente le long d'une corde, comprenant :
- une poulie (11) conformée en came (12) rotative entre une position de blocage de la corde (17) contre un patin (15), et une position de déblocage,
- une poignée (22) d'actionnement de la poulie (11) pour assurer dans une position intermédiaire le déblocage manuel de la corde (17),
- et un mécanisme (21) à liaison mécanique interruptible entre la poulie (11) et la poignée (22) après dépassement de ladite position intermédiaire provoquant le débrayage de la poulie (11) et le retour automatique de la came (12) vers la position de blocage,
**caractérisé en ce que** le mécanisme (21) comporte de plus un sélecteur (29) accouplé à un organe de manoeuvre (32) destiné à occuper une position active ou une position inactive, respectivement pour inhiber ou autoriser ledit débrayage de la poulie (11).

2. Descendeur autobloquant selon la revendication 1, **caractérisé en ce que** l'organe de manoeuvre (32) du sélecteur (29) vient en butée en position active avec un bossage (35) fixe pour empêcher tout déplacement poursuivi de la poignée (22) au-delà de la position intermédiaire.

3. Descendeur autobloquant selon la revendication 2, **caractérisé en ce que** la liaison mécanique du mécanisme (21) comporte une genouillère (20, 23) autorisant la venue de l'organe de manoeuvre (32) contre le bossage (35) avant le dépassement de point mort de ladite genouillère.

4. Descendeur autobloquant selon la revendication 3, **caractérisé en ce que** la genouillère du mécanisme (21) est composée d'un doigt d'entraînement (20) solidaire de la poulie (11), et d'une biellette de transmission (23) montée à pivotement à l'intérieur d'une embase (25) solidaire de la poignée (22).

5. Descendeur autobloquant selon l'une des revendications précédentes, **caractérisé en ce que** l'organe de manoeuvre (32) est monostable pour inhiber ledit débrayage lorsque le sélecteur (29) est maintenu dans la position active, et que le relâchement du sélecteur (29) assure la remise en service de la fonction débrayage.

6. Descendeur autobloquant selon l'une des revendications 1 à 4, **caractérisée en ce que** l'organe de manoeuvre (32) est bistable à chaque impulsion de commande sur le sélecteur (29).

7. Descendeur autobloquant selon l'une des revendications 1 à 4, **caractérisé en ce que** l'organe de manoeuvre (32) comprend une rampe (33) circulaire reliée par une tringle (31) à un bouton-poussoir (30) associé à la poignée (22).

8. Descendeur autobloquant selon la revendication 7, **caractérisé en ce que** le bouton-poussoir (30) est intégré au bout de la poignée (22).

## Patentansprüche

1. Selbstblockierendes Abseilgerät zum Abseilen entlang eines Seils, das umfasst:
- eine Seitrolle (11), die als Nocken (12) ausgebildet ist, der zwischen einer Blockierposition des Seils (17) gegen eine Backe (15) und einer Freigabeposition drehbar ist,
- einen Betätigungsgriff (22) der Seilrolle (11) zur Sicherstellung der manuellen Freigabe des Seils (17) in einer Zwischenposition.
- und eine Vorrichtung (21) mit unterbrechbarer, mechanischer Verbindung zwischen der Seilrolle (11) und dem Griff (22) nach Überschreiten der genannten Zwischenposition, was das Ausrücken der Seilrolle (11) und die automatische Rückkehr des Nockens (12) in Richtung auf die Blockierposition bewirkt,
**dadurch gekennzeichnet, dass** die Vorrichtung (21) ferner eine Wahlvorrichtung (29) aufweist, die an ein Bedienungsorgan (32) gekoppelt und dazu bestimmt ist, eine aktive oder inaktive Position einzunehmen, um jeweils das Ausrücken der Seilrolle (11) zu verhindern oder zu erlauben.

2. Selbstblockierendes Abseilgerät nach Anspruch 1, **dadurch gekennzeichnet, dass** das Bedienungsorgan (32) der Wahlvorrichtung (29) in aktiver Position an einen festen Höcker (35) anschlägt, um jegliche weitere Bewegung des Griffs (22) über die Zwischenposition hinaus zu verhindern.

3. Selbstblockierendes Abseilgerät nach Anspruch 2, **dadurch gekennzeichnet, dass** die mechanische Verbindung der Vorrichtung (21) einen Kniehebel (20, 23) umfasst, der das Anschlagen des Betätigungsorgans (32) an den Höcker (35) vor dem Überschreiten des toten Punkts des genannten Kniegelenks erlaubt.

4. Selbstblockierendes Abseilgerät nach Anspruch 3, **dadurch gekennzeichnet, dass** der Kniehebel der Vorrichtung (21) von einem Antriebsfinger (20), der fest verbunden ist mit der Seilrolle (11), und einem Übertragungsarm (23) gebildet wird, der schwenkbar innerhalb einer Befestigungsfläche (25) montiert ist, die fest mit dem Griff (22) verbunden ist.

5. Selbstblockierendes Abseilgerät nach einem der vorstehenden Ansprüche, **dadurch gekennzeichnet, dass** das Betätigungsorgan (32) monostabil ist, um das genannte Ausrücken zu verhindern, wenn die Wahlvorrichtung (29) in der aktiven Position gehalten wird, und dass das Loslassen der Wahlvorrichtung (29) die Ausrückfunktion wieder aktiviert.

6. Selbstblockierendes Abseilgerät nach einem der Ansprüche 1 bis 4, **dadurch gekennzeichnet, dass** das Bedienungsorgan (32) bei jedem Befehlsimpuls auf die Wahlvorrichtung (29) bistabil ist.

7. Selbstblockierendes Abseilgerät nach einem der Ansprüche 1 bis 4, **dadurch gekennzeichnet, dass** das Bedienungsorgan (32) eine kreisförmige Fläche (33) umfasst, die über eine Stange (31) mit einem Druckknopf (30) verbunden ist, der am Griff (22) sitzt.

8. Selbstblockierendes Abseilgerät nach Anspruch 7, **dadurch gekennzeichnet, dass** der Druckknopf (30) in das Ende des Griffs (22) integriert ist.

## Claims

1. A self-locking descender for descending along a rope, comprising:
- a pulley (11) in the form of a cam (12) rotating between a locking position of the rope (17) against a brake shoe (15) and a released position,
- an actuating handle (22) of the pulley (11) to perform manual release of the rope (17) in an intermediate position,
- and a mechanism (21) with an interruptible mechanical link between the pulley (11) and handle (22) after said intermediate position has been passed causing disengagement of the pulley (11) and automatic return of the cam (12) to the locking position,
**characterized in that** the mechanism (21) further comprises a selector (29) coupled with an operating means (32) designed to occupy an active position or an inactive position to respectively disable or enable said disengagement of the pulley (11).

2. The self-locking descender according to claim 1, **characterized in that** in the active position the operating means (32) of the selector (29) comes up against a stop formed by a fixed boss (35) to prevent any further movement of the handle (22) beyond the intermediate position.

3. The self-locking descender according to claim 2, **characterized in that** the mechanical link of the mechanism (21) comprises a toggle-joint (20, 23) enabling the operating means (32) to come up against the boss (35) before the dead point of said toggle-joint is passed.

4. The self-locking descender according to claim 3, **characterized in that** the toggle-joint of the mechanism (21) is composed of a drive finger (20) integral to the pulley (11) and a transmission rod (23) mounted swivelling inside a base (25) integral to the handle (22).

5. The self-locking descendeur according to one of the previous claims, **characterized in that** the operating means (32) are monostable to disable said disengagement when the selector (29) is held in the active position, and that releasing the selector (29) results in automatic restoration of the disengagement function.

6. The self-locking descender according to one of the claims 1 to 4, **characterized in that** the operating means (32) are bistable at each command pulse on the selector (29).

7. The self-locking descender according to one of the claims 1 to 4, **characterized in that** the operating means (32) comprise a circular ramp (33) connected by a rod system (31) to a pushbutton (30) associated with the handle (22).

8. The self-locking descender according to claim 7, **characterized in that** the pushbutton (30) is integrated in the end of the handle (22).
